# EUROPÄISCHE PATENTSCHRIFT

(11) **EP 2 580 477 B1**
(45) Veröffentlichungstag und Bekanntmachung des Hinweises auf die Patenterteilung: **12.07.2017**
(21) Anmeldenummer: 11720307.5
(22) Anmeldetag: 20.05.2011
(51) Int. Cl.: F04C 2/344

(54) **DREHSCHIEBERPUMPE**
ROTARY VANE PUMP
POMPE À TIROIRS ROTATIFS

(30) Priorität: 03.07.2010 DE 102010026036; 03.07.2010 DE 102010026031; 09.06.2010 DE 102010023137
(43) Veröffentlichungstag der Anmeldung: 17.04.2013
(73) Patentinhaber: Mahle International GmbH, 70376 Stuttgart (DE)
(72) Erfinder: MAEDER, André, 98646 Hildburghausen (DE); STITTERICH, Eike, 06449 Aschersleben (DE)
(74) Vertreter: BRP Renaud & Partner mbB Rechtsanwälte Patentanwälte Steuerberater
(86) Internationale Anmeldenummer: PCT/EP2011/058252
(87) Internationale Veröffentlichungsnummer: WO 2011/154237

(56) Entgegenhaltungen:
- WO-A1-2007/140758
- DE-A1-102006 013 983
- DE-B3-102005 015 721

## Beschreibung

Die vorliegende Erfindung betrifft eine Drehschieberpumpe gemäß dem Oberbegriff des Anspruchs 1.

Aus der WO 2007/118501 A1 ist eine gattungsgemäße Drehschieberpumpe mit einem Innenraum und einem drehbar darin gelagerten Rotor bekannt. Der Rotor weist einen quer zu seiner Drehachse verlaufenden Schlitz auf, in welchem ein Flügel verschieblich gelagert ist. Dieser Flügel unterteilt den Innenraum in zwei Kammern und liegt an einer Innenumfangsfläche des Innenraums an, so dass der Flügel bezüglich des Rotors und der Rotor bezüglich der Innenumfangsfläche eine Relativbewegung ausführen kann.

Aus der WO 2007/140758 A1 ist eine weitere Drehschieberpumpe mit einem in einem Innenraum drehbar gelagerten Rotor mit einem quer zur Drehachse verlaufenden Schlitz sowie einem im Schlitz des Rotors verschieblich gelagerten Flügel bekannt, der den Innenraum in zwei Kammern unterteilt und mit seinen Längsenden entlang einer Innenumfangsbahn des Innenraums läuft.

Nachteilig bei derartigen bekannten Drehschieberpumpen ist oftmals, dass diese, insbesondere bei höheren Geschwindigkeiten, nicht ruckfrei laufen.

Die vorliegende Erfindung beschäftigt sich mit dem Problem, für eine Drehschieberpumpe der gattungsgemäßen Art eine verbesserte oder zumindest eine alternative Ausführungsform anzugeben, die sich insbesondere durch eine hohe Laufruhe auszeichnet.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, bei einer an sich bekannten Drehschieberpumpe mit einem in einem Innenraum drehbar gelagerten Rotor mit einem quer zur Drehachse verlaufenden Schlitz sowie einem in diesem Schlitz verschieblich gelagerten Flügel, der den Innenraum in zwei Kammern unterteilt und an einer Innenumfangsfläche des Innenraums anliegt, sodass der Flügel bezüglich des Rotors und der Rotor bezüglich der Innenumfangsbahn eine Relativbewegung ausführen, eine Lagerung eines verschieblich in einem Schlitz eines Rotors einer Drehschieberpumpe gelagerten Flügels dadurch zu verbessern, dass zumindest eine der beiden Schlitzwände ballig ausgebildet ist und dadurch einen einerseits leiseren Betrieb der Drehschieberpumpe ermöglicht und andererseits eine verbesserte Dichtfunktion und damit eine höhere Leistung. Selbstverständlich geht damit auch eine verringerte Reibleistung zwischen dem Rotor und dem Flügel einher. Da der Flügel bei der erfindungsgemäßen Drehschieberpumpe auch nur lediglich linienförmigen Kontakt mit dem Schlitz besitzt, kann eine leichtere Verstellbewegung des Flügels entlang des Schlitzes erreicht werden. Die zumindest eine ballig ausgebildete Schlitzwand verbessert darüber hinaus die Führung des Flügels, was sich wiederum in der verbesserten Dichtfunktion und damit auch in der verbesserten Leistung der Drehschieberpumpe bemerkbar macht. Rotiert der Rotor, so wird der Flügel entlang des Schlitzes hin und her verschoben, wobei sich der Wert des Abstands beispielsweise eines Flügelmittelpunkts und der Drehachse des Rotors sinus-/kosinusförmig ändert. Zusammen mit der Rotationsbewegung und der endlichen Breite des Flügels kann hieraus die für eine optimale Laufruhe verantwortliche Querschnittsform des Innenraums berechnet werden.

Bei einer weiteren vorteilhaften Ausführungsform der erfindungsgemäßen Lösung, weist der Flügel Ausnehmungen auf, insbesondere in der Art von kreisförmigen Öffnungen, die parallel zur Drehachse des Flügels angeordnet sind. Diese Ausnehmungen reduzieren das Gewicht des Flügels und damit dessen Trägheitsmoment und den zum Bewegen des Flügels erforderlichen Energiebedarf, wodurch der Wirkungsgrad der erfindungsgemäßen Drehschieberpumpe verbessert werden kann. Die Ausnehmungen können selbstverständlich auch einen eckigen, ovalen oder wabenförmigen Querschnitt aufweisen.

Bei einer vorteilhaften Weiterbildung der erfindungsgemäßen Lösung, sind der Rotor und/oder der Flügel aus Kunststoff ausgebildet. Dies ermöglicht eine kostengünstige und fertigungstechnisch einfache Herstellweise des Rotors und des Flügels, wodurch die Herstellkosten der Drehschieberpumpe insgesamt gering gehalten werden können.

Zweckmäßig sind die Schlitzwände mit einer Auflage, insbesondere mit einer Blechauflage, versehen. Eine derartige Blechauflage weist im Vergleich zu einer rein aus Kunststoff ausgebildeten Schlitzwand ein deutlich verbessertes Verschleißverhalten auf, wobei durch die Blechauflagen, welche nachträglich auf den bereits zuvor gefertigten Rotor aufgebracht werden können, trotzdem noch ein separater Herstellprozess des Rotors und des Flügels denkbar ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: eine exemplarische Drehschieberpumpe in geöffneter Stellung,
- Fig. 2: eine mögliche Querschnittsform eines Innenraums,
- Fig. 3: einen Aufbau in der Art einer Explosionsdarstellung einer erfindungsgemäßen Drehschieberpumpe,
- Fig. 4: verschiedene Ansichten auf einen erfindungsgemäß ausgebildeten Rotor der Drehschieberpumpe,
- Fig. 5: einen exemplarischen Rotor mit einer aktiven Schmierung.

Entsprechend der Fig. 1, weist eine exemplarische Drehschieberpumpe 1 einen Innenraum 2 auf, in welchem ein Rotor 3 drehbar gelagert ist. Dieser Rotor 3 weist einen quer zur Drehachse desselben verlaufenden Schlitz 4 auf, in welchem ein Flügel 5 verschieblich gelagert ist. Der Flügel 5 teilt dabei den Innenraum 2 der Drehschieberpumpe 1 in zwei Kammern und läuft mit seinen Längsenden 6 und 6' beim Betrieb der Drehschieberpumpe 1 entlang einer Innenumfangsbahn 7 des Innenraums 2 ab. Dabei weist nun der Innenraum 2 eine von einer Kreisform abweichende, krümmungsstetige, das heißt keinen Krümmungssprung aufweisende Querschnittsform auf, wie diese beispielsweise gemäß der Fig. 2 dargestellt ist, wobei die Querschnittsform und damit der Innenraum 2 derart ausgebildet sind, dass zwischen den Längsenden 6, 6' des Flügels und der Innenumfangsbahn 7 in allen, insbesondere kritischen Drehwinkelstellungen des Flügels 5 ein gleicher Abstand, das heißt ein gleiches Spiel herrscht. Hierdurch kann allein aufgrund der Ausgestaltung bzw. Formgebung des Innenraums 2 ein ruckfreies Bewegen des Flügels 5 erzwungen werden, wodurch die exemplarische Drehschieberpumpe 1 eine vergleichsweise hohe Laufruhe erfährt.

Betrachtet man die Fig. 1, so kann man erkennen, dass der Flügel 5 Ausnehmungen 8 aufweist, die einerseits dazu beitragen, das Gewicht des Flügels 5 zu reduzieren und die andererseits auch ein Trägheitsmoment des Flügels 5 reduzieren, wodurch weniger Energie zum Antrieb der Drehschieberpumpe 1 erforderlich ist. Die erfindungsgemäße Drehschieberpumpe 1 kann prinzipiell einen Bestandteil eines nicht gezeigten Bremskraftverstärkers in einem Kraftfahrzeug bilden, jedoch auch andernorts, beispielsweise als Vakuumpumpe, eingesetzt werden.

Um die Drehschieberpumpe 1 insgesamt möglichst kostengünstig ausbilden zu können, können der Rotor 3 und/oder der Flügel 5 aus Kunststoff ausgebildet sein, was zum einen eine einfache und kostengünstige Fertigung und zum anderen eine hohe Flexibilität ermöglicht.

Mit dem geformten Innenraum 2, der dazu führt, dass der Flügel 5 beim Betrieb der Drehschieberpumpe 1, das heißt bei dessen Rotation, in denjenigen Drehwinkelstellungen, in welchen der Flügel 5 mit beiden Längsenden 6,6' an der Innenumfangsbahn 7 anliegt, einen gleichen Abstand zur Innenumfangsbahn 7 aufweist, können ein ruckfreier Betrieb und damit eine hohe Laufruhe der Drehschieberpumpe 1 gewährleistet werden.

Entsprechend der Fig. 3, weist eine Drehschieberpumpe 1 einen in einem Innenraum 2 exzentrisch drehbar gelagerten Rotor 3 mit einem quer zur Drehachse 9 verlaufenden Schlitz 4 auf (vgl. auch Fig. 4). In dem Schlitz 4 des Rotors 3 ist dabei ein Flügel 5 verschieblich gelagert, der den Innenraum 2 in zwei Kammern unterteilt und der an einer Innenumfangsfläche des Innenraums 2 anliegt, so dass der Flügel 5 bezüglich des Rotors 3 und der Rotor 3 bezüglich der Innenumfangsfläche eine Relativbewegung ausführt. Der Rotor 3 kann dabei die gemäß der Fig. 3 oder aber auch die gemäß der Fig. 4 dargestellte Gestalt aufweisen. Gemäß der Fig. 3 ist der Flügel 5 zusätzlich durch ein Rotorgehäuse am Rotor 3 gehalten, wobei dies selbstverständlich bei einer entsprechend langen axialen Ausbildung des Rotors 3 entfallen kann. Erfindungswesentlich ist nun, dass der Schlitz zumindest eine, vorzugsweise zwei ballig ausgebildete Schlitzwände 10 und 11 aufweist. Die beiden Schlitzwände 10,11 sind dabei vorzugsweise konvex zum Schlitz 4 hin gewölbt, wodurch der Schlitz 4 mit seinen Längsenden 12,13 jeweils eine Schlitzbreite von x + n für n > 0 aufweist, wogegen er in der Mitte 14 lediglich eine Schlitzbreite von x besitzt. Der Schlitz 4 weitet sich somit zu seinen Längsenden 12,13 hin auf. Der Schlitz 4 besitzt somit eine bikonkave Gestalt.

Die ballig ausgebildeten Schlitzwände 10, 11 bewirken keinen vollflächigen Kontakt zwischen den Schlitzwänden 10,11 einerseits und dem Flügel 5 andererseits, sondern lediglich einen linienförmigen Kontakt, wodurch einerseits eine Führung des Flügels 5 verbessert werden kann und andererseits die Verstellbarkeit des Flügels 5 im Schlitz 4 erleichtert wird. Zur Erhöhung des Verschleißwiderstandes können die Schlitzwände 10,11 zumindest bereichsweise mit einer nicht gezeigten Auflage, insbesondere mit einer Blechauflage, versehen werden, wobei der Flügel 5 und der Rotor 3 generell aus Kunststoff, insbesondere als Kunststoffspritzgussteil, ausgebildet sein können. Selbstverständlich ist auch denkbar, dass sich die beiden Schlitzwände 10,11 hinsichtlich ihrer Balligkeit unterscheiden, das heißt unterschiedlich ballig ausgebildet sind. Beispielsweise kann gemäß der Fig. 4 ein Abstand n1 > n2 sein. Die Balligkeit kann darüber hinaus symmetrisch oder unsymmetrisch sein.

Die erfindungsgemäße Drehschieberpumpe 1 kann beispielsweise bei Hydraulikaggregaten aber auch bei Bremskraftverstärkern in Kraftfahrzeugen eingesetzt werden.

Gemäß der Fig. 5, weist der Rotor 3 eine aktive Schmierung seines Schlitzes 4 auf. Hierzu besitzt er eine Durchgangsbohrung 15, durch welche Schmierstoff, insbesondere Öl, in den Schlitz 4 gepumpt wird und den dort gelagerten Flügel 5 schmiert. Dies führt zu einer erheblichen Verbesserung der Schmierung und auch der Kühlung des Flügels 5 in dem Schlitz 4, als auch einer Schmierung beim Abgleiten des Flügels 5 an der Innenumfangsbahn 7. Hierdurch ist es möglich die Drehschieberpumpe 1, insbesondere einer Vakuumpumpe, mit deutlich höheren Drehzahlen zu betreiben.

### Vorteile:

- Bessere Schmierung und dadurch weniger Reibung,
- Verkleinerung der Baugröße der Drehschieberpumpe 1 und dadurch weniger Materialeinsatz.

## Patentansprüche

1. Drehschieberpumpe (1) mit einem Innenraum (2), einem darin drehbar gelagerten Rotor (3) mit einem quer zur Drehachse (9) verlaufenden Schlitz (4), einem im Schlitz (4) des Rotors (3) verschieblich gelagerten Flügel (5), der den Innenraum (2) in zwei Kammern unterteilt, und an der Innenumfangsfläche des Innenraums anliegt, sodass der Flügel (5) bezüglich des Rotors (3) und der Rotor (3) bezüglich der Innenumfangsbahn (7) eine Relativbewegung ausführen,
**dadurch gekennzeichnet,**
**dass** der Schlitz (4) zumindest eine ballig ausgebildete Schlitzwand (11,12) aufweist.

2. Drehschieberpumpe nach Anspruch 1,
**dadurch gekennzeichnet,**
**dass** beide Schlitzwände (11,12) ballig ausgebildet und konvex zum Schlitz (4) hin gewölbt sind, so dass der Schlitz (4) eine bikonkave Gestalt aufweist.

3. Drehschieberpumpe nach einem der Ansprüche 1 oder 2,
**dadurch gekennzeichnet,**
**dass** sich der Schlitz (4) zu seinen Längsenden (12,13) hin aufweitet.

4. Drehschieberpumpe nach einem der Ansprüche 1 bis 3,
**dadurch gekennzeichnet,**
**dass** sich die beiden Schlitzwände (10,11) hinsichtlich ihrer Balligkeit unterscheiden, das heißt unterschiedlich ballig ausgebildet sind.

5. Drehschieberpumpe nach einem der vorhergehenden Ansprüche,
**dadurch gekennzeichnet,**
**dass** die Schlitzwände (11,12) mit einer Auflage, insbesondere mit einer Blechauflage, versehen sind.

6. Rotor (3) für eine Drehschieberpumpe (9) nach einem der Ansprüche 1 bis 5, mit einem quer zur Drehachse (9) verlaufenden Schlitz (4), der zumindest eine ballig ausgebildete Schlitzwand (10,11) aufweist.

7. Drehschieberpumpe nach einem der Ansprüche 1 bis 5,
**dadurch gekennzeichnet,**
- **dass** die Drehschieberpumpe (1) Bestandteil eines Hydraulikaggregats in einem Kraftfahrzeug ist, oder
- **dass** die Drehschieberpumpe (1) Bestandteil eines Bremskraftverstärkers in einem Kraftfahrzeug ist.

8. Drehschieberpumpe nach einem der Ansprüche 1 bis 5 oder 7,
**dadurch gekennzeichnet,**
- **dass** der Rotor (3) und/oder der Flügel (5) aus Kunststoff ausgebildet sind, und/oder
- **dass** der Flügel (5) Ausnehmungen (8) aufweist.

## Claims

1. Rotary vane pump (1) with an inner space (2), a rotor (3) which is rotatably mounted therein and has a slot (4) extending transversely to the rotary axis (9), a vane (5) which is movably supported in the slot (4) of the rotor (3) and dividing the inner space (2) into two chambers and abutting the inner circumferential surface of the inner space, so that the vane (5) moves relative to the rotor (3) and the rotor (3) moves relative to the inner circumferential track (7),
**characterized in that**
the slot (4) comprises at least one convex slot wall (11, 12).

2. Rotary vane pump according to claim 1,
**characterized in that**
both slot walls (11, 12) are convex and are convexly curved with respect to the slot (4), so that the slot (4) has a biconcave shape.

3. Rotary vane pump according to any of claims 1 or 2,
**characterized in that**
the slot (4) widens towards its longitudinal ends (12, 13).

4. Rotary vane pump according to any of claims 1 to 3,
**characterized in that**
the two slot walls (10, 11) are different with respect to their convexity, i.e. have a different convex shape.

5. Rotary vane pump according to any of the preceding claims,
**characterized in that**
the slot walls (11, 12) have a layer, in particular a metal sheet layer.

6. Rotor (3) for a rotary vane pump (9) according to any of claims 1 to 5, with a slot (4) extending transversely to the rotary axis (9) and comprising at least one convex slot wall (10, 11).

7. Rotary vane pump according to any of claims 1 to 5,
**characterized in that**
- the rotary vane pump (1) is part of a hydraulic unit in a motor vehicle, or
- the rotary vane pump (1) is part of a brake booster in a motor vehicle.

8. Rotary vane pump according to any of claims 1 to 5 or 7,
**characterized in that**
- the rotor (3) and/or the vane (5) are made of plastic, and/or
- the vane (5) comprises recesses (8).

## Revendications

1. Pompe à tiroirs rotatifs (1) avec un espace intérieur (2), un rotor (3) logé à l'intérieur de celui-ci de manière rotative avec une fente (4) s'étendant transversalement à l'axe de rotation (9), une aile (5) logée de manière coulissante dans la fente (4) du rotor (3), qui divise l'espace intérieur (2) en deux chambres, et s'appuie contre la surface périphérique intérieure de l'espace intérieur, de sorte que l'aile (5) effectue un mouvement relatif par rapport au rotor (3) et le rotor (3), par rapport à la voie périphérique intérieure (7),
**caractérisée en ce**
**que** la fente (4) présente au moins une paroi de fente (11, 12) réalisée de manière bombée.

2. Pompe à tiroirs rotatifs selon la revendication 1,
**caractérisée en ce**
**que** les deux parois de fente (11, 12) sont réalisées de manière bombée et courbées de manière convexe vers la fente (4), de sorte que la fente (4) présente une forme biconcave.

3. Pompe à tiroirs rotatifs selon l'une quelconque des revendications 1 ou 2, **caractérisée en ce**
**que** la fente (4) s'élargit vers ses extrémités longitudinales (12, 13).

4. Pompe à tiroirs rotatifs selon l'une quelconque des revendications 1 à 3,
**caractérisée en ce**
**que** les deux parois de fente (10, 11) se distinguent en ce qui concerne leur bombement, autrement dit sont réalisées de manière bombée différemment.

5. Pompe à tiroirs rotatifs selon l'une quelconque des revendications précédentes,
**caractérisée en ce**
**que** les parois de fente (11, 12) sont dotées d'un support, en particulier d'un support en tôle.

6. Rotor (3) pour une pompe à tiroirs rotatifs (9) selon l'une quelconque des revendications 1 à 5, avec une fente (4) s'étendant transversalement à l'axe de rotation (9), qui présente au moins une paroi de fente (10, 11) réalisée de manière bombée.

7. Pompe à tiroirs rotatifs selon l'une quelconque des revendications 1 à 5,
**caractérisée en ce**
- **que** la pompe à tiroirs rotatifs (1) fait partie d'un groupe hydraulique dans un véhicule automobile, ou
- **que** la pompe à tiroirs rotatifs (1) fait partie d'un servofrein dans un véhicule automobile.

8. Pompe à tiroirs rotatifs selon l'une quelconque des revendications 1 à 5 ou 7,
**caractérisée en ce que**
- que le rotor (3) et/ou l'aile (5) sont réalisés en plastique, et/ou
- que l'aile (5) présente des évidements (8).
